# EUROPÄISCHE PATENTSCHRIFT

(11) **EP 1 309 506 B1**
(45) Veröffentlichungstag und Bekanntmachung des Hinweises auf die Patenterteilung: **02.03.2005**
(21) Anmeldenummer: 01962614.2
(22) Anmeldetag: 15.08.2001
(51) Int. Cl.: B65H 33/02, B07C 1/02

(54) **VORRICHTUNG ZUM UNTERTEILEN VON STAPELN**
DEVICE FOR SUBDIVIDING STACKS
DISPOSITIF POUR SUBDIVISER DES PILES

(30) Priorität: 17.08.2000 DE 10040229
(43) Veröffentlichungstag der Anmeldung: 14.05.2003
(73) Patentinhaber: Siemens Aktiengesellschaft, 80333 München (DE)
(72) Erfinder: LOOSE, Jochen, Irvin, Texas 75063 (US); ZIMMERMANN, Armin, 78464 Konstanz (DE)
(86) Internationale Anmeldenummer: PCT/DE2001/003024
(87) Internationale Veröffentlichungsnummer: WO 2002/014195

(56) Entgegenhaltungen:
- EP-A- 0 111 432
- FR-A- 2 555 919
- US-A- 3 931 880
- US-A- 4 167 227
- US-A- 4 701 094

## Beschreibung

Die Erfindung betrifft eine Vorrichtung zum Aufteilen von Stapeln auf einer Unterlage aufrecht stehender, gegen eine Stützwand sich anlehnender, schmaler Sendungen.

Das Unterteilen größerer Stapel in Abschnitte beliebiger Größe, bei dem die Stapelform erhalten bleibt, macht ein automatisches Weiterverarbeiten der Abschnitte möglich.

Bisher erfolgte das Aufteilen häufig manuell mit anschließendem Einschwenken eines oder mehrerer Trennmessers.

Bei automatischen Vorrichtungen zum Unterteilen von entsprechenden Stapeln nach dem Stand der Technik wird die Unterkante eines kompakten Sendungsstapel gespreizt, indem an definierten Stellen durch Transportbänder mit unterschiedlichen Geschwindigkeiten ein Spalt erzeugt wird. Dann tauchen mehrere Zinken eines Rechens von unten in den Sendungsstapel ein und fahren senkrecht nach oben.

Durch das Eintauchen mehrerer in einer Reihe angeordneter Zinken zum Stützen flächiger Sendungen können eine oder mehrere Sendungen zwischen die Zinken gelangen, so dass sich diese Sendungen verklemmen. Sie können nicht dem einen oder anderen Stapelabschnitt zugeordnet werden und führen oft zu Verstopfungen. Ursache hierfür sind größtenteils einseitig gefüllte Sendungen und Sendungen, die nicht parallel zu den Zinken stehen. Weiterhin können die Zinken die Sendungen aus ihren ausgerichteten Positionen schieben, wodurch ebenfalls Probleme bei anschließenden maschinellen Weiterverarbeitung auftreten.

Bekannt wurde auch eine Vorrichtung zum Unterteilen von Stapeln von schmalen Sendungen, bei der ein v-förmig gebogener Stützfinger vollständig durch einen relativ langen Spalt in einer Unterlage nach oben gefahren wird, wobei sich die beiden Schenkelenden im ausgefahrenen Zustand in der Unterlage befinden (US-A-4 167 227). Bei ungleichmäßig gefüllten Sendungen kann es dabei zu Verklemmungen kommen, da die Sendung über eine relativ große Länge gestützt wird. Weiterhin ist es möglich, dass sich Sendungen im Spalt verhaken.

Der im Anspruch 1 angegebenen Erfindung liegt die Aufgabe zugrunde, eine Vorrichtung zum Aufteilen von Stapeln auf einer Unterlage aufrecht stehender, gegen eine Stützwand sich anlehnender schmaler Sendungen zu schaffen, bei welcher Verstopfungen infolge von Sendungsverklemmungen und Sendungsverschiebungen gegenüber dem Stand der Technik reduziert werden.

Der erfindungsgemäße Einsatz eines in Richtung Stützwand kreisförmig gebogenen Stützfingers, der durch eine kleine, dem Querschnitt des Stützfingers angepasste Öffnung in der Unterlage mittels eines als Radius ausgeführten unterhalb der Unterlage schwenkbaren Dreharmes nach oben schiebbar ist, verhindert ein Verhaken in der Unterlage und ein Verklemmen auch der ungleichmäßig gefüllten Sendungen. Durch die Krümmung zur Stützwand hin erfolgt beim Hochschieben des Stützfingers zusätzlich eine Ausrichtung der berührten Sendungen über die entsprechende Reibkraftkomponente an der Stützwand.

Vorteilhafte Ausgestaltungen der Erfindung sind in den Unteransprüchen dargelegt.

Ist der Krümmungsradius und die Länge des Kreisbogensegmentes vorteilhaft so gewählt, dass das Ende des Stützfingers beim Auftreffen auf die Stützwand eine zur Unterlage gerichtete Bewegungskomponente aufweist, so werden die berührten Sendungen über die entsprechende Reibkraftkomponente zusätzlich zur Unterlage hin ausgerichtet. Dadurch kann ein evtl. Hochschieben der berührten Sendungen beim Beginn der Ausfahrbewegung des Stützfingers kompensiert werden.

Vorteilhaft ist es, in diesem Zusammenhang, den Krümmungsradius des Stützfingers kleiner als die Höhe der kleinsten Sendung auszuführen.

Wenn die Sendungen des Stapels erhebliche Größenunterschiede aufweisen, d.h. wenn z.B. auch doppelt so große Sendungen gestützt werden müssen, ist es vorteilhaft, mindestens einen weiteren kreisförmig gekrümmten Stützfinger durch die Öffnung in der Unterlage nach oben zu schieben.

Vorteilhaft ist es, die weiteren Stützfinger erst nach oben zu schieben, wenn der erste Stützfinger vollständig ausgefahren ist und die von ihm berührten Sendungen ausgerichtet fixiert sind. Dadurch wird ein Verschieben der Sendungen beim Hochfahren der weiteren Stützfinger weitgehend vermieden. Der Krümmungsradius der weiteren Stützfinger ist vorteilhaft ≥ der Höhe der größten Sendung.

Die Krümmung der weiteren Stützfinger kann dabei sowohl zur Stützwand hin als auch von ihr weg gerichtet sein, so dass die großen Sendungen sicher über ihre gesamte Fläche gehalten werden.

Damit die Öffnung in der Unterlage bei mehreren Stützfingern möglichst klein gehalten werden kann, werden der Stützfinger für die kleinste Sendung und wahlweise die weiteren Stützfinger als offene Hohlprofile so ausgeführt, dass sie ineinanderlaufend verschiebbar sind.

In einer vorteilhaften Antriebsvariante werden die Stützfinger in einem gekrümmten Führungsstück geführt und angetrieben. Der Antrieb kann in an sich bekannter Art und Weise realisiert werden, z.B. mittels Reibradantrieb, Zahnstangenantrieb oder Linearmotor.

Vorteilhaft ist es auch, die Stützfinger zu ihren Enden hin schmal zulaufend auszuführen. Dadurch ist es möglich, auf zusätzliche Mittel zum Auseinanderspreizen des Stapels vor dem Hochfahren der Stützfinger zu verzichten.

Nachfolgend wird die Erfindung anhand der Zeichnungen in einem Ausführungsbeispiel näher erläutert. Dabei zeigen
- FIG 1: eine Seitenansicht im Schnitt auf einem abgeteilten Stapelabschnitt mit ausgefahrenen Stützfingern,
- FIG 2: eine Darstellung des Schnittes A-A der FIG 1,
- FIG 3a-d: den zeitlichen Ablauf des Hochfahrens der Stützfinger.

Wie in der FIG 1 dargestellt, steht der Sendungsstapel als Schnitt mit Blick auf die vorderen unverdeckten Sendungen 1,2 auf einer Unterlage 3, angelehnt an einer Stützwand 4. Die Ausrichtung aller Sendungen des Stapels ist dabei nicht zwangsläufig ideal wie bei den vorderen Sendungen 12. Die Stützfinger 5,6,7,8 sind dabei vollständig ausgefahren. Es ist zu erkennen, dass die Stützfinger 5,6,7,8 so geformt und ineinander geschoben sind, dass das Loch in der Unterlage 3 möglichst klein ist. Der gemäß des Anspruches 1 zur Stützwand 4 hin kreisförmig gekrümmte Stützfinger 5 weist einen solchen Krümmungsradius auf, dass der Stützfinger nicht über die kleinste Sendung 1 hinausgeht und schon leicht nach unten gekrümmt die Stützwand 4 berührt. Er besitzt ein nach links offenes U-Profil, in dem die weiteren Stützfinger 6,7,8 sich bewegen. Der die untere linke Seite der großen Sendung 2 abstützende Stützfinger 6 besitzt einen solchen Krümmungsradius, dass der Stützfinger 6 an seiner höchsten Stelle nicht über die untere Hälfte der Sendung 2 hinausragt und am Ende der Sendung 2 ebenfalls nach unten gekrümmt ist. Dieser Stützfinger 6 besitzt ein im U-Profil des Stützfingers 5 sich bewegendes und damit entsprechend kleines U-Profil, das aber nach rechts offen ist. Auf der Basis dieser Ausbildung behindern sich die beiden Stützfinger 5,6 beim ausfahren nicht. Innerhalb der beiden U-Profile bewegen sich die beiden zu den oberen Ecken der großen Sendung 2 hin gerichteten Stützfinger 7,8 nebeneinander. Da keine weiteren Stützfinger mehr vorhanden sind und sie nebeneinander nach verschiedenen Richtungen gekrümmt sind, sind keine offenen Profile notwendig.

Damit sich die Stützfinger gut zwischen zwei Sendungen des Stapels nach oben bewegen können, ohne dabei eine Sendung hochzuheben, sollten zumindest die Stützfinger 5,6 mit den U-Profilen zu den Enden hin möglichst schmal zusammenlaufen. Das hat aber dann zur Folge, dass jeder Stützfinger erst weitgehend hochgefahren sein muss, bevor der innere Stützfinger nachfolgt, um ein Festklemmen des inneren Stützfingers am außen schmal zusammenlaufenden äußeren Stützfinger zu vermeiden.

In den FIG 3a-d wird kurz der zeitliche Ablauf beim Unterteilen eines Stapels von Briefsendungen dargestellt. Die kreisförmig gebogenen Stützfinger 5,6,7,8 sind mit unterhalb der Unterlage 3 schwenkbar gelagerten, als Radius ausgeführten Dreharmen 10 fest verbunden. Die Drehbewegung wird durch gesteuerte Drehantriebe 11 realisiert. Da die Stützfinger 5,6 nicht mit U-Profilen realisiert sind, müssen in diesem Beispiel alle Stützfinger 5,6,7,8 nebeneinander durch die Öffnung 9 in der Unterlage 3 geschoben werden. Deshalb muss die Öffnung 9 entsprechend groß dimensioniert werden. Diesem Nachteil steht der Vorteil gegenüber, dass die Stützfinger unabhängig voneinander beliebig hochgefahren werden können. Die als Radius an den als Kreisbögen ausgeführten Stützfingern 5,6,7,8 befestigten Dreharme 10 werden durch die Drehantriebe 11 entsprechend des Ablaufes in eine Drehbewegung versetzt. Damit erfolgt ein Hochschieben der Stützfinger 5,6,7,8 durch die Öffnung 9.

In FIG 3a beginnt die Aufwärtsbewegung des Stützfingers für die kleinste Sendung 1, die in FIG 3b abgeschlossen ist. Der entsprechende Dreharm 10 verläuft annähernd parallel zur Unterlage 3 und die Spitze des Stützfingers 5 berührt die Stützwand 4. Besteht der Stapel nur aus den dargestellten kleinen Sendungen 1, so ist damit die Unterteilung des Stapels beendet. Besteht der Stapel aus kleinen und großen Sendungen 1,2, so ist es notwendig, zum Halten der großen Sendungen 2 (hier die nächste Sendung im Stapel) die weiteren Stützfinger 6,7,8 nach oben zu schieben. Nach FIG 3c beginnt ein annähernd gleichzeitiges Hochfahren der restlichen Stützfinger 6,7,8. Dies ist möglich, da der Stapelabschnitt durch den Stützfinger 5 schon fixiert wurde. Dieser Vorgang ist in FIG 3d abgeschlossen, der Stapelabschnitt wird sicher gehalten.

## Patentansprüche

1. Vorrichtung zum Unterteilen von Stapeln auf einer Unterlage (3) aufrecht stehender, gegen eine Stützwand (4) sich anlehnender, schmaler Sendungen (1,2) mittels eines aus der Unterlage (3) herausfahrbaren Stützfingers (5), **dadurch gekennzeichnet, dass** der Stützfinger (5), der mit einem unterhalb der Unterlage (3) schwenkbar gelagerten und gesteuert angetriebenen, als Radius ausgeführten Dreharm (10) fest verbunden ist, durch eine kleine, an den Querschnitt des Stützfingers (5) angepasste Öffnung (9) in der Unterlage (3) nach oben schiebbar ist, wobei die Krümmung zur Stützwand (4) gerichtet ist und die Öffnung (9) in der Unterlage (3) nicht weiter als die Länge der kleinsten Sendung (1) von der Stützwand (4) entfernt ist.

2. Vorrichtung nach Anspruch 1, **dadurch gekenn-zeichnet, dass** der Krümmungsradius und die Länge des Kreisbogensegmentes so groß ist, dass das Ende des Stützfingers (5) beim Auftreffen auf die Stützwand (4) eine zur Unterlage (3) gerichtete Bewegungskomponente aufweist.

3. Vorrichtung nach Anspruch 1, **dadurch gekenn-zeichnet, dass** der Krümmungsradius des Stützfingers (5) kleiner als die Höhe der kleinsten Sendung (1) ist.

4. Vorrichtung nach Anspruch 1, **dadurch gekenn-zeichnet, dass** mindestens ein weiterer kreisförmig gekrümmter Stützfinger (6,7,8) durch die Öffnung (9) in der Unterlage (3) nach oben schiebbar angeordnet ist.

5. Vorrichtung nach Anspruch 4, **dadurch gekenn-zeichnet, dass** die weiteren kreisförmig gekrümmten Stützfinger (6,7,8) erst nach oben verschiebbar sind, wenn der erste Stützfinger (5) vollständig ausgefahren ist.

6. Vorrichtung nach Anspruch 4, **dadurch gekenn-zeichnet, dass** der Krümmungsradius des weiteren Stützfingers (7,8) ≥ der Höhe der größten Sendung (2) ist.

7. Vorrichtung nach Anspruch 4, **dadurch gekenn-zeichnet, dass** die Krümmung des weiteren Stützfingers (7) zur Stützwand (4) hin gerichtet ist.

8. Vorrichtung nach Anspruch 4, **dadurch gekenn-zeichnet, dass** der weitere Stützfinger (6,8) von der Stützwand weg gerichtet ist.

9. Vorrichtung nach einem der Ansprüche 1-8, **dadurch gekennzeichnet, dass** der Stützfinger (5) für die kleinste Sendung (1) als offenes Hohlprofil ausgeführt ist, innerhalb dessen die entsprechend dimerisionierten weiteren Stützfinger (6,7,8) durch die Unterlage (3) nach oben schiebbar sind.

10. Vorrichtung nach einem der Ansprüche 1-8, **dadurch gekennzeichnet, dass** mindestens einer der weiteren Stützfinger (6) als offenes Hohlprofil ausgebildet ist, so dass die Stützfinger (5,6) ineinanderlaufend verschiebbar sind.

11. Vorrichtung nach einem der Ansprüche 1-10, **dadurch gekennzeichnet, dass** die Stützfinger (5,6,7,8) in einem entsprechend dem jeweiligen Radius gekrümmten Führungsstück geführt und angetrieben sind.

12. Vorrichtung nach einem der vorherigen Ansprüche, **dadurch gekennzeichnet, dass** die Stützfinger (5,6,7,8) zu ihren Enden hin schmal zulaufen.

## Claims

1. Device for subdividing stacks of narrow items of mail (1, 2) standing upright on a support (3) and leaning against a supporting wall (4) by means of a supporting finger (5) which can be moved out of the support (3), **characterized in that** the supporting finger (5), which is firmly connected to a rotary arm (10) mounted underneath the support (3) such that it can be pivoted, driven in a controlled manner and is designed as a radius, can be pushed upwards through a small opening (9) in the support (3), matched to the cross section of the supporting finger (5), the curvature being oriented towards the supporting wall (4) and the opening (1) in the support (3) being no further away from the supporting wall (4) than the length of the smallest item of mail (1).

2. Device according to Claim 1, **characterized in that** the radius of curvature and the length of the circular arc segment are so great that the end of the supporting finger (5) has a movement component directed towards the support (3) when it strikes the supporting wall (4).

3. Device according to Claim 1, **characterized in that** the radius of curvature of the supporting finger (5) is smaller than the height of the smallest item of mail (1).

4. Device according to Claim 1, **characterized in that** at least one further circularly curved supporting finger (6, 7, 8) is arranged such that it can be pushed upwards through the opening (9) in the support (3).

5. Device according to Claim 4, **characterized in that** the further circularly curved supporting fingers (6, 7, 8) can be pushed upwards only when the first supporting finger (5) has been extended completely.

6. Device according to Claim 4, **characterized in that** the radius of curvature of the further supporting finger (7, 8) ≥ the height of the largest item of mail (2).

7. Device according to Claim 4, **characterized in that** the curvature of the further supporting finger (7) is oriented towards the supporting wall (4).

8. Device according to Claim 4, **characterized in that** the further supporting finger (6, 8) is oriented away from the supporting wall.

9. Device according to one of Claims 1-8, **characterized in that** the supporting finger (5) for the smallest item of mail (1) is designed as an open hollow profile, within which the appropriately dimensioned further supporting fingers (6, 7, 8) can be pushed upwards through the support (3).

10. Device according to one of Claims 1-8, **characterized in that** at least one of the further supporting fingers (6) is formed as an open hollow profile, so that the supporting fingers (5, 6) can be displaced in one another.

11. Device according to one of Claims 1-10, **characterized in that** the supporting fingers (5, 6, 7, 8) are guided and driven in a guide piece curved in accordance with the respective radius.

12. Device according to one of the preceding claims, **characterized in that** the supporting fingers (5, 6, 7, 8) taper narrowly towards their ends.

## Revendications

1. Dispositif pour subdiviser des piles d'envoi (1, 2) debout sur un support (3) et s'appuyant sur une paroi (4) d'appui au moyen d'un doigt (5) d'appui qui peut sortir du support (3), **caractérisé en ce que** le doigt (5) d'appui, qui est relié rigidement à un bras (10) de rotation réalisé en rayon, monté basculant en dessous du support (3) et entraîné de manière commandée, peut passer vers le haut dans une petite ouverture (9) du support (3) adaptée à la section transversale du doigt (5) d'appui, la courbure étant dirigée vers la paroi (4) d'appui et l'ouverture (9) du support (3) n'étant pas plus éloignée de la paroi (4) d'appui que la longueur de l'envoi (1) le plus petit.

2. Dispositif suivant la revendication 1, **caractérisé en ce que** le rayon de courbure et la longueur du segment d'arc de cercle sont si grands que l'extrémité du doigt (5) d'appui a, lorsqu'il s'applique à la paroi (4) d'appui, une composante de mouvement dirigée vers le support (3).

3. Dispositif suivant la revendication 1, **caractérisé en ce que** le rayon de courbure du doigt (5) d'appui est plus petit que la hauteur de l'envoi (1) le plus petit.

4. Dispositif suivant la revendication 1, **caractérisé en ce qu'**au moins un autre doigt (6, 7, 8) d'appui courbé en forme de cercle peut passer vers le haut dans l'ouverture (9) du support (3).

5. Dispositif suivant la revendication 4, **caractérisé en ce que** les autres doigts (6, 7, 8) d'appui courbés en forme de cercle ne peuvent se déplacer vers le haut que lorsque le premier doigt (5) d'appui est entièrement sorti.

6. Dispositif suivant la revendication 4, **caractérisé en ce que** le rayon de courbure de l'autre doigt (7, 8) d'appui est supérieur ou égal à la hauteur du plus grand envoi (2).

7. Dispositif suivant la revendication 4, **caractérisé en ce que** la courbure de l'autre doigt (7) d'appui est dirigée vers la paroi (4) d'appui.

8. Dispositif suivant la revendication 4, **caractérisé en ce que** l'autre doigt (6, 8) d'appui est dirigé en s'éloignant de la paroi d'appui.

9. Dispositif suivant l'une des revendications 1 à 8, **caractérisé en ce que** le doigt (5) d'appui pour l'envoi (1) le plus petit est réalisé en profilé creux ouvert à l'intérieur duquel les autres doigts (6, 7, 8) d'appui dimensionnés de manière correspondante peuvent se déplacer vers le haut en passant à travers le support (3).

10. Dispositif suivant l'une des revendications 1 à 8, **caractérisé en ce qu'**au moins l'un des autres doigts (6) d'appui est réalisé en profilé creux ouvert de sorte que les doigts (5, 6) d'appui peuvent passer l'un dans l'autre.

11. Dispositif suivant l'une des revendications 1 à 10, **caractérisé en ce que** les doigts (5, 6, 7, 8) d'appui sont guidés et entraînés dans une pièce de guidage courbée de manière correspondante au rayon respectif.

12. Dispositif suivant l'une des revendications précédentes, **caractérisé en ce que** les doigts (5, 6, 7, 8) d'appui s'effilent vers leur extrémité.
